# EUROPÄISCHE PATENTSCHRIFT

(11) **EP 3 209 426 B1**
(45) Veröffentlichungstag und Bekanntmachung des Hinweises auf die Patenterteilung: **12.12.2018**
(21) Anmeldenummer: 15770447.9
(22) Anmeldetag: 24.09.2015
(51) Int. Cl.: B05B 3/10, B05B 5/04

(54) **HOCHROTATIONSZERSTÄUBER**
HIGH-SPEED ROTARY ATOMIZER
PULVÉRISATEUR À HAUTE VITESSE DE ROTATION

(30) Priorität: 22.10.2014 DE 102014015702
(43) Veröffentlichungstag der Anmeldung: 30.08.2017
(73) Patentinhaber: Eisenmann SE, 71032 Böblingen (DE)
(72) Erfinder: WOLF, Jochen, 72218 Wildberg (DE); FRIEDERICH, Tillmann, 70563 Stuttgart (DE)
(74) Vertreter: Ostertag & Partner Patentanwälte mbB
(86) Internationale Anmeldenummer: PCT/EP2015/001894
(87) Internationale Veröffentlichungsnummer: WO 2016/062365

(56) Entgegenhaltungen:
- WO-A1-2006/024861
- DE-A1- 4 425 229
- US-A- 4 700 896
- US-A1- 2004 164 190
- US-A1- 2014 217 205

## Beschreibung

Die Erfindung betrifft einen Hochrotationszerstäuber zur Aufbringung von Beschichtungen, insbesondere von Lackierungen, auf Werkstücke mit
a) einem Gehäuse
b) mindestens einem in dem Gehäuse angeordneten Turbinenrad, das in entgegengesetzten Drehrichtungen antreibbar ist;
c) einer von dem Turbinenrad in Rotation versetzbaren Glocke;
d) mindestens einem in dem Gehäuse verlaufenden Luftkanal, über den Antriebs-Druckluft dem Turbinenrad zuführbar ist;
e) mindestens einem in dem Gehäuse verlaufenden Luftkanal, über den Brems-Druckluft dem Turbinenrad zuführbar ist.

Ein Hochrotationszerstäuber dieser Art ist in der DE 44 25 229 A1 beschrieben. Der Grund für die Antreibbarkeit der Glocke des Hochrotationszerstäubers in unterschiedlichen Drehrichtungen wird in dieser Druckschrift in Folgendem gesehen: Bei üblichen Anlagen, bei denen das Werkstück durch eine Fördereinrichtung durch eine Lackierkabine befördert und dabei von beiden Seiten lackiert wird, ergeben sich unterschiedliche Lackverbräuche auf gegenüberliegenden Seitenflächen des Werkstückes, wenn auf den gegenüberliegenden Seiten identisch gebaute Hochrotationszerstäuber eingesetzt werden. Dies wird darauf zurückgeführt, dass die Relativbewegungsverhältnisse zwischen Werkstückoberfläche und den Glocken der gegenüberliegenden Hochrotationszerstäuber wegen der Eigenbewegung des Werkstückes unterschiedlich sind. Die DE 44 25 229 A1 versucht, die Lackverbräuche auf gegenüberliegenden Seiten des Werkstückes einander anzugleichen, indem die Glocken von auf beiden Seiten des Werkstückes angeordneten Hochrotationszerstäubern "gleichläufig" gedreht werden. Zu diesem Zweck wird unter anderem vorgeschlagen, dass das Turbinenrad auf zwei unterschiedliche Weisen mit Antriebs- bzw. Bremsluft angeströmt werden kann, so dass die Drehrichtung umkehrbar ist. Die Flügel bzw. Schaufeln des Turbinenrades werden hierzu strömungstechnisch "neutral" ausgebildet, so dass sie von unterschiedlichen Richtungen aus angeblasen werden können. Dies hat jedoch einen erheblichen Wirkungsgrad-Verlust zur Folge.

Aufgabe der vorliegenden Erfindung ist es, einen Hochrotationszerstäuber der eingangs genannten Art so auszugestalten, dass der Wirkungsgrad erhöht ist.

Diese Aufgabe wird erfindungsgemäß dadurch gelöst, dass
f) das Turbinenrad mit Flügeln ausgebildet ist, die strömungstechnisch für eine Drehrichtung optimiert sind, und so ausgebildet ist, dass es in zwei Positionen montierbar ist, in denen die Flügel die für unterschiedliche Drehrichtungen richtige Orientierung haben;
   oder
g) zwei drehfest miteinander verbundenen Turbinenräder vorgesehen sind, deren Flügel für entgegengesetzte Drehrichtungen optimiert sind, wobei zwischen den Lufträumen, in denen sich die beiden Turbinenräder drehen, eine Luftraum-Trennungseinrichtung vorgesehen ist.

Der entscheidende Schritt, den die vorliegende Erfindung gegenüber dem Stand der Technik macht, ist also der, dass die Flügel des Turbinenrades strömungstechnisch für eine Drehrichtung optimiert werden, wie dies an und für sich bei herkömmlichen Hochrotationszerstäubern, bei denen die Drehrichtung nicht umdrehbar ist, bekannt ist. Diese strömungstechnische Optimierung der Flügel gelingt aber bei Hochrotationszerstäubern, deren Turbinenrad in entgegengesetzte Richtungen verdrehbar sein soll, nicht ohne Weiteres. Hier müssen innere Strömungswege vorgesehen werden, über welche das Turbinenrad entweder in der einen oder in der anderen Drehrichtung mit Antriebs- bzw. Bremsluft beaufschlagt werden kann.

Bei einer ersten Ausgestaltung der Erfindung wird dasselbe Turbinenrad für beide Drehrichtungen verwendet. Dies ist mit bekannten Turbinenrädern nicht möglich, da diese nur in einer einzigen Orientierung im Hochrotationszerstäuber montierbar sind. Das erfindungsgemäße Turbinenrad dagegen ist "auf Umschlag" montierbar, so dass es wahlweise mit der einen Seitenfläche in eine bestimmte Richtung oder mit der anderen Seitenfläche in diese Richtung weisen und so montiert werden kann. Die Drehrichtung eines solchen Hochrotationszerstäubers kann also dadurch geändert werden, dass das Turbinenrad "gewendet" wird, wodurch die strömungstechnisch optimierten Flügel für die andere Drehrichtung die geeignete Orientierung erhalten.

Bei einer anderen Ausgestaltung der Erfindung werden zwei gewissermaßen "parallel" geschaltete Turbinenräder vorgesehen, von denen das eine Flügel trägt, die für die eine Drehrichtung strömungstechnisch optimiert sind, und das andere Flügel, die für die andere Drehrichtung strömungstechnisch optimiert sind. Dabei wird durch eine spezielle Luftraum-Trenneinrichtung dafür gesorgt, dass immer nur eines der beiden Turbinenräder mit Luft beaufschlagt wird.

Bei einer vorteilhaften Ausführungsform der Erfindung nach Merkmal f) verlaufen die dem Turbinenrad benachbarten Abschnitte der Luftkanäle in einem Einsatz, der in zwei unterschiedlichen Positionen montierbar ist, wobei in der einen Position die Luftkanäle so ausgerichtet sind, dass das Turbinenrad in einer ersten Drehrichtung antreibbar ist, und in der zweiten Position die Luftkanäle so ausgerichtet sind, dass das Turbinenrad in einer zweiten Drehrichtung antreibbar ist. Die Umstellung eines derartigen Hochrotationszerstäubers von der einen Drehrichtung auf die andere Drehrichtung setzt also nicht nur das "Umsetzen" des Turbinenrades sondern auch das Umsetzen dieses Einsatzes voraus, damit das Turbinenrad in der richtigen Weise angeströmt werden kann.

Alternativ kann ein erster Luftkanal für Antriebsluft und ein erster Luftkanal für Bremsluft vorgesehen sein, die so ausgebildet sind, dass das Turbinenrad in einer ersten Drehrichtung antreibbar ist; wobei ein zweiter Luftkanal für Antriebsluft und ein zweiter Luftkanal für Bremsluft vorgesehen sind, die so ausgerichtet sind, dass das Turbinenrad in einer zweiten Drehrichtung antreibbar ist, und Schaltventile vorgesehen sind, mit denen die Antriebsluft und die Bremsluft wahlweise auf den ersten oder zweiten zugehörigen Luftkanal geleitet werden kann.

Bei dieser Ausgestaltung genügt zur Umstellung der Drehrichtung des Hochrotationszerstäubers das "Umsetzen" des Turbinenrades und die Umstellung der entsprechenden Schaltventile.

Bei einer Ausgestaltung der Erfindung nach Merkmal g) des Anspruches 1 ist es günstig, wenn
a) ein erster Luftkanal für Antriebsluft und ein erster Luftkanal für Bremsluft vorgesehen sind, über welche das erste der beiden Turbinenräder mit Druckluft beaufschlagbar ist;
b) ein zweiter Luftkanal für Antriebsluft und ein zweiter Luftkanal für Bremsluft vorgesehen sind, über welche das zweite der beiden Turbinenräder mit Druckluft beaufschlagbar ist;
c) Schaltventile vorgesehen sind, mit denen die Antriebsluft und die Bremsluft wahlweise dem einen der beiden Turbinenräder oder dem anderen der beiden Turbinenräder zuführbar ist.

Diese Ausführungsform der Erfindung hat den Vorteil, dass keinerlei Montagevorgänge an dem Hochrotationszerstäuber zur Umstellung der Drehrichtung erforderlich sind. Es genügt das einfache Umstellen der Schaltventile, was in sehr kurzer Zeit geschehen kann.

Die Ausgestaltung der Erfindung nach Merkmal f lässt sich dadurch weiter vereinfachen, dass
a) ein erster Luftkanal vorgesehen ist, der wahlweise mit Antriebsluft oder Bremsluft beaufschlagbar und so angeordnet ist, dass er bei Beschickung mit Antriebsluft das Turbinenrad in einer ersten Drehrichtung antreibt und bei Beschickung mit Bremsluft das sich in einer zweiten Drehrichtung drehende Turbinenrad abbremst;
b) ein zweiter Luftkanal vorgesehen ist, der wahlweise mit Antriebsluft oder Bremsluft beaufschlagbar und so angeordnet ist, dass er bei Beschickung mit Antriebsluft das Turbinenrad in der zweiten Drehrichtung antreibt und bei Beschickung mit Bremsluft das sich in der ersten Drehrichtung drehende Turbinenrad abbremst;
c) Schaltventile vorgesehen sind, mit denen in der ersten Drehrichtung des Turbinenrads dem ersten Luftkanal Antriebsluft und dem zweiten Luftkanal Bremsluft und in der zweiten Drehrichtung des Turbinenrades dem ersten Luftkanal Bremsluft und dem zweiten Luftkanal Antriebsluft zuführbar ist.

Ausführungsbeispiele der Erfindung werden nachfolgend anhand der Zeichnung näher erläutert; es zeigen
- Figur 1: schematisch in Draufsicht die im vorliegenden Zusammenhang wichtigsten Komponenten einer Lackieranlage nach dem Stande der Technik;
- Figur 2: eine Draufsicht, ähnlich der Figur 1 auf ein erstes Ausführungsbeispiel einer Lackieranlage mit erfindungsgemäßen Hochrotationszerstäubern;
- Figur 3: eine Draufsicht, ähnlich der Figur 2, auf eine Lackieranlage mit einem zweiten Ausführungsbeispiel erfindungsgemäßer Hochrotationszzerstäuber;
- Figur 4: in größerem Maßstab und teilweise im Schnitt und mit schematischer pneumatischer Beschaltung einen Hochrotationszerstäuber, wie er in der Lackieranlage der Figur 3 Verwendung findet;
- Figur 5: einen Schnitt, ähnlich der Figur 4, durch ein alternatives Ausführungsbeispiel eines Hochrotationszerstäubers.

Zunächst wird auf Figur 1 Bezug genommen, welche den Stand der Technik darstellt und anhand derer die der vorliegenden Erfindung zu Grunde liegende Problematik erläutert werden soll. Dargestellt sind die Hauptkomponenten der Lackieranlage, die insgesamt mit dem Bezugszeichen 1 gekennzeichnet ist. Selbstverständlich besitzt die Lackierkabine 1 über das Dargestellte hinaus all diejenigen Komponenten, die üblicher Weise vorhanden und zum Zwecke des Lackierens erforderlich sind, so beispielsweise ein Spritzkabinengehäuse, ein Belüftungssystem, eine Reinigungsanlage für die durch die Spritzkabine geführte Luft usw.

Dargestellt in Figur 1 ist schematisch ein Fördersystem 2, mit welchem der zu lackierende Gegenstand 3, im angenommenen Beispiel eine Fahrzeugkarosserie, durch die Spritzkabine befördert wird, während sie lackiert wird. Die Förderrichtung ist dabei durch einen Pfeil 4 angedeutet.

Die Lackierung geschieht mit Hilfe zweier Hochrotationszerstäuber 6, die auf den gegenüberliegenden Seiten des Fördersystems 2 und damit der Fahrzeugkarosserie 3 angeordnet sind und jeweils mit ihren Glocken 8 nach innen gerichtet sind. Die Glocken 8 werden jeweils von einem zugeordneten Turbinenrad 10 angetrieben, das über einen ersten Luftkanal 12 im Gehäuse 30 des Hochrotationszerstäubers 6 mit Antriebsluft und über einen zweiten Luftkanal 14 mit Bremsluft beaufschlagt werden kann. Die Luftkanäle 12, 14 stehen über Ventile, die von einer Steuerung in bekannter Weise betätigt werden, mit einer nicht dargestellten Druckluftquelle in Verbindung.

Die Turbinenräder 10 besitzen jeweils Flügel 16, die in aerodynamisch günstiger Weise so geformt sind, dass sie bei einer Anströmung über die Luftkanäle 12 mit optimalem Wirkungsgrad in Drehung versetzt werden können.

Die beiden Hochrotationszerstäuber 6 sind bei Lackieranlagen bei dem Stande der Technik regelmäßig identisch aufgebaut. Dies hat zur Folge, dass die Rotationsrichtungen der Turbinenräder 10 und damit auch der Glocken 8 auf beiden Seiten der Fahrzeugkarosserie 3 entgegengesetzt sind. Betrachtet man nun die Kurve eines Lackpartikelchens, welches sich am obersten Punkt der in Figur 1 linken Glocke 8 löst, wie sie durch das Bezugszeichen 17 gekennzeichnet ist, so erkennt man, dass das fragliche Lackpartikelchen sich zunächst auf die Fahrzeugkarosserie 3 zubewegt und so dann eine Bewegungsrichtungskomponente erhält, die parallel zur Förderrichtung 4 ist. Dies bedeutet, dass die Relativgeschwindigkeit, mit der dieses Lackpartikelchen auf der Oberfläche der Fahrzeugkarosserie 3 auftritt, die Differenz der Geschwindigkeit des Fördersystemes 2 und der parallel hierzu gerichteten Geschwindigkeitskomponente des Lackpartikelchens ist.

Auf der gegenüberliegenden Seite der Fahrzeugkarosserie 3, also in Figur 1 rechts, durchläuft ein Lackpartikelchen, welches sich von der obersten Stelle der Glocke 8 löst, eine gegenläufige Bewegungskurve, bei der sich das Lackpartikelchen nach einer anfänglichen Bewegung auf die Fahrzeugkarosserie 3 zu zunehmend auch in einer Richtung bewegt, die der Bewegungsrichtung 4 des Fördersystems 2 entgegengesetzt ist. Dies ist durch die Bewegungskurve 18 angedeutet. Die Relativgeschwindigkeit, mit welcher das entsprechende Lackpartikelchen auf die Oberfläche der Fahrzeugkarosserie 3 auftrifft, setzt sich also additiv aus der Geschwindigkeit des Fördersystemes 2 und der parallel hierzu gerichteten Geschwindigkeitskomponente des Lackpartikelchens zusammen.

Folge der geschilderten Verhältnisse ist, dass das Lackierbild auf gegenüberliegenden Seiten der Fahrzeugkarosserie 3 nicht identisch ist, was bei sehr hohen Anforderungen an die Qualität der Lackoberfläche unerwünscht ist.

In Figur 2 ist nun ein Beispiel einer Lackieranlage dargestellt, mit der die geschilderte Problematik vermieden werden kann. Teile in Figur 2, die solchen des Ausführungsbeispieles der Figur 1 entsprechen, sind mit demselben Bezugszeichen zuzüglich 100 gekennzeichnet.

In Figur 2 sind wieder eine zu lackierende Fahrzeugkarosserie 103, ein diese Fahrzeugkarosserie 103 in Richtung des Pfeils 104 transportierendes Fördersystem 102 und zwei Hochrotationszerstäuber 106 dargestellt. Den Hochrotationszerstäubern 106 ist jeweils eine Glocke 108 und ein Turbinenrad 110 zugeordnet.

Der Hochrotationszerstäuber 106, der in Figur 2 auf der linken Seite der Fahrzeugkarosserie 103 angeordnet ist, ist in derselben Weise aufgebaut wie die Hochrotationszerstäuber 6 im Ausführungsbeispiel der Figur 1. Daher stimmt auch die Bewegungskurve 117 eines Lackpartikelchens, welches sich an der obersten Stelle von der entsprechenden Glocke 108 löst, identisch wie in Figur 1.

Bei dem Hochrotationszerstäuber 106 der Figur 2, der auf der rechten Seite von der Fahrzeugkarosserie 103 angeordnet ist, wurde jedoch eine Änderung vorgenommen: Das Turbinenrad 110 wurde um 180° gewendet, wie dies an der Richtung der pfeilartigen Flügel 116 zu erkennen ist, die nunmehr entgegengesetzt zu den Flügeln 16 in Figur 1 ausgerichtet sind. Außerdem wurde ein Einsatz 119, der zwischen dem Turbinenrad 110 und den gehäuseseitigen Luftkanälen des Hochrotationszerstäubers 106 liegt, um 180° verdreht, so dass die Positionen des Luftkanales 112, welcher die Antriebsluft führt, und des Luftkanales 114, welches die Bremsluft führt, gegenüber dem Hochrotationszerstäuber 106 auf der linken Seite getauscht wurden. Dies hat zur Folge, dass das Turbinenrad 110 des rechten Hochrotationszerstäubers 106 sich nunmehr in der entgegengesetzten Richtung wie beim Ausführungsbeispiel der Figur 1, damit aber in der gleichen Richtung wie das Turbinenrad 110 auf der linken Seite der Figur 2 dreht. Als Folge ergeben sich Bewegungsbahnen 117, 118 für die Lackpartikelchen, die sich von der obersten Stelle der Glocken 108 lösen, die bezüglich einer Mittelebene zwischen den Hochrotationszerstäubern 106 symmetrisch sind. Es ist ersichtlich, dass in diesem Falle auf gegenüberliegenden Seiten der Fahrzeugkarosserie 103 ein identisches Sprühbild erzeugt wird, was zu einer hohen Anforderungen genügenden Verbesserung der Qualität der Lackoberfläche führt.

Die oben geschilderte Funktionsweise setzt selbstverständlich voraus, dass die Luftkanäle 112, 114 im Einsatz 119 in beiden Postionen des Einsatzes 119 am vom Turbinenrad 110 abgewandten Ende mit dem entsprechenden Abschnitt des im Gehäuse 130 weiterführenden Luftkanals kommuniziert.

Das geschilderte Umsetzen des Turbinenrads 110 zur Drehrichtungsumkehr setzt voraus, dass es auf gegenüberliegenden Seitenflächen dieselben Befestigungselemente aufweist, so dass es bei Bedarf "auf Umschlag um 180°" im Hochrotationszerstäuber 106 montiert werden kann.

In Figur 3 ist eine geringfügige Modifikation der Lackieranlage der Figur 2 gezeigt. Entsprechende Teile sind wieder mit demselben Bezugszeichen, jedoch erneut um 100 erhöht, gekennzeichnet. Der einzige Unterschied zwischen den Ausführungsbeispielen der Figuren 3 und 2 liegt darin, dass der Einsatz 219 jeweils zwei symmetrisch angeordnete Luftkanäle 212', 212" für die Antriebsluft und zwei symmetrisch angeordnete Luftkanäle 214', 214'' für die Bremsluft besitzt. Wie insbesondere der Figur 4 zu entnehmen ist, die eine durch ein pneumatisches Schaltschema ergänzte Vergrößerung aus Figur 3 darstellt, wird mit Hilfe von Schaltventilen 220, 221 bestimmt, welcher der beiden Kanäle 212', 212" mit Antriebsluft und welcher der beiden Kanäle 214', 214" mit Bremsluft versorgt wird. Beim Ausführungsbeispiel der Figur 4 muss der Einsatz 219 zur Umkehr der Drehrichtung des Turbinenrades 210 nicht ummontiert werden. Die Luftkanäle 211, 212, 213, 214 könnten also auch direkt im Gehäuse des Hochrotationszerstäubers 206 ausgebildet sein. Selbstverständlich muss aber auch beim Ausführungsbeispiel der Figur 4 das Turbinenrad 210 um 180° gewendet werden, wenn die Drehrichtung umgekehrt werden soll.

Das Ausführungsbeispiel der Figur 3 kann dadurch modifiziert werden, dass in dem Einsatz 219 nur zwei Luftkanäle, z.B. die beiden Luftkanäle 212', 212", vorgesehen sind. In einer Drehrichtung des Turbinenrades 210 dient dann der eine dieser beiden Lufkanäle, z.B. der Luftkanal 212', der Zufuhr von Antriebsluft und der andere der beiden Luftkanäle, im Beispiel der Luftkanal 212", der Zufuhr von Bremsluft. In der enetgegengestzten Drehrichtung des Turbinenrades 210 tauschen die beiden Luftkanäle 212' und 212'' ihr Funktion, was entsprechende Schaltventile für die Luftführung voraussetzt.

In Figur 5 schließlich ist in einer Ansicht, die derjenigen der Figur 4 ähnelt, ein weiteres Ausführungsbeispiel eines Hochrotationszerstäubers dargestellt. Wieder sind entsprechende Teile der Figur 5 mit denselben Bezugszeichen wie in Figur 4, jedoch erneut um 100 erhöht, dargestellt.

Der Hochrotationszerstäuber 306 weist anders als die Hochrotationszerstäuber 106 der Figur 3 und 206 der Figur 4 zwei Turbinenräder 310' und 310" auf. Die beiden Turbinenräder 310' und 310" weisen Flügel 316', 316'' auf, die in entgegengesetzte Richtungen weisen, also für unterschiedliche Drehrichtungen optimiert sind. Beide Turbinenräder 310' und 310" sitzen auf einer gemeinsamen Achse mit der Glocke 308 und sind auf diese Weise mit dieser und untereinander drehschlüssig verbunden. Zwischen den Lufträumen, in denen sich die beiden Turbinenräder 310', 310" bewegen, ist eine Luftraum-Trennungseinrichtung 322 vorgesehen, welche in Figur 5 nur sehr schematisch als Doppellinie dargestellt ist.

Das in Figur 5 linke Turbinenrad 310' kann über einen Luftkanal 312' mit Antriebsluft und einen Luftkanal 314' mit Bremsluft versorgt werden, während das in Figur 5 rechte Turbinenrad 310" über einen Luftkanal 312" mit Antriebsluft und einen Luftkanal 314'' mit Bremsluft versorgt werden kann. Wie Figur 5 deutlich macht, sind die einander entsprechenden, dieselben Funktion besitzenden Luftkanäle 312', 312'' und 314', 314'' unterschiedlich angeordnet und ausgerichtet, so dass die jeweils zugeordneten Turbinenräder 310' bzw. 310" in unterschiedliche Drehrichtungen verdreht werden können.

Welches der beiden Turbinenräder 310' bzw. 310" jeweils in Funktion tritt, wird mit Hilfe der beiden Schaltventile 320, 321 bestimmt. Die Drehrichtung des Hochrotationszerstäubers 306 der Figur 5 kann also durch bloßes Umstellen der Schaltventile 320, 321 geändert werden, ohne dass es irgendwelcher Montagevorgänge im Inneren bedürfte.

## Patentansprüche

1. Hochrotationszerstäuber zum Aufbringen von Beschichtungen, insbesondere von Lackierungen, auf Werkstücke mit
a) einem Gehäuse (130; 230; 330);
b) mindestens einem in dem Gehäuse (130; 230; 230) angeordneten Turbinenrad (110; 210; 310', 310''), das in entgegengesetzten Drehrichtungen antreibbar ist;
c) einer von dem Turbinenrad (110; 210; 310', 310'') in Rotation versetzbaren Glocke (108; 208; 308);
d) mindestens einem in dem Gehäuse (130; 230; 330) verlaufenden Luftkanal (112; 212', 212''; 312', 312''), über den Antriebs-Druckluft dem Turbinenrad (110; 210; 310', 310'') zuführbar ist;
e) mindestens einem in dem Gehäuse (130; 230; 330) verlaufenden Luftkanal (114; 214', 214''; 314', 314''), über den Brems-Druckluft dem Turbinenrad (110; 210; 310', 310'') zuführbar ist,
**dadurch gekennzeichnet, dass**
f) das Turbinenrad (110; 210) mit Flügeln (116; 216) ausgebildet ist, die strömungstechnisch für eine Drehrichtung optimiert sind, und das so ausgebildet ist, dass es in zwei Positionen montierbar ist, in denen die Flügel (116; 216) die für unterschiedliche Drehrichtungen richtige Orientierung haben;
oder
g) zwei drehfest miteinander verbundenen Turbinenräder (310', 310'') vorgesehen sind, deren Flügel (316', 316'') für entgegengesetzte Drehrichtungen optimiert sind, wobei
zwischen den Lufträumen, in denen sich die beiden Turbinenräder (310', 310'') drehen, eine Luftraum-Trennungseinrichtung (322) vorgesehen ist.

2. Hochrotationszerstäuber nach Anspruch 1 bei Ausgestaltung nach Merkmal f), **dadurch gekennzeichnet, dass** die dem Turbinenrad (110) benachbarten Abschnitte der Luftkanäle (112, 114) in einem Einsatz (119) verlaufen, der in zwei unterschiedlichen Positionen montierbar ist, wobei in der einen Position die Luftkanäle (112, 114) so ausgerichtet sind, dass das Turbinenrad (110) in einer ersten Drehrichtung antreibbar ist, und in der zweiten Position die Luftkanäle (112, 114) so ausgerichtet sind, dass das Turbinenrad (110) in einer zweiten Drehrichtung antreibbar ist.

3. Hochrotationszerstäuber nach Anspruch 1 bei Ausgestaltung nach Merkmal f), **dadurch gekennzeichnet, dass**
a) ein erster Luftkanal (212') für Antriebsluft und ein erster Luftkanal (214') für Bremsluft vorgesehen sind, die so ausgerichtet sind, dass das Turbinenrad (210) in einer ersten Drehrichtung antreibbar ist;
b) ein zweiter Luftkanal (212'') für Antriebsluft und ein zweiter Luftkanal (214'') für Bremsluft vorgesehen sind, die so ausgerichtet sind, dass das Turbinenrad (210) in einer zweiten Drehrichtung antreibbar ist;
c) Schaltventile (220, 221) vorgesehen sind, mit denen die Antriebsluft und die Bremsluft wahlweise auf den ersten oder zweiten zugehörigen Luftkanal (212', 212", 214', 214'') geleitet werden kann.

4. Hochrotationszerstäuber nach Anspruch 1 bei Ausgestaltung nach Merkmal g), **dadurch gekennzeichnet, dass**
a) ein erster Luftkanal (312') für Antriebsluft und ein erster Luftkanal (314') für Bremsluft vorgesehen sind, über welche das erste (310') der beiden Turbinenräder (310', 310'') mit Druckluft beaufschlagbar ist;
b) ein zweiter Luftkanal (312'') für Antriebsluft und ein zweiter Luftkanal (314'') für Bremsluft vorgesehen sind, über welche das zweite (310'') der beiden Turbinenräder (310', 310'') mt Druckluft beaufschlagbar ist;
c) Schaltventile (320, 321) vorgesehen sind, mit denen die Antriebsluft und die Bremsluft wahlweise dem einen (310') der beiden Turbinenräder (310', 310'') oder dem zweiten (310'') der beiden Turbinenräder (310', 310'') zuführbar ist.

5. Hochrotationszerstäuber nach Anspruch 1 bei Ausgestaltung nach Merkmal f), **dadurch gekennzeichnet, dass**
a) ein erster Luftkanal vorgesehen ist, der wahlweise mit Antriebsluft oder Bremsluft beaufschlagbar und so angeordnet ist, dass er bei Beschickung mit Antriebsluft das Turbinenrad in einer ersten Drehrichtung antreibt und bei Beschickung mit Bremsluft das sich in einer zweiten Drehrichtung drehende Turbinenrad abbremst;
b) ein zweiter Luftkanal vorgesehen ist, der wahlweise mit Antriebsluft oder Bremsluft beaufschlagbar und so angeordnet ist, dass er bei Beschickung mit Antriebsluft das Turbinenrad in der zweiten Drehrichtung antreibt und bei Beschickung mit Bremsluft das sich in der ersten Drehrichtung drehende Turbinenrad Drehrichtung abbremst;
c) Schaltventile vorgesehen sind, mit denen in der ersten Drehrichtung des Turbinenrades dem ersten Luftkanal Antriebsluft und dem zweiten Luftkanal Bremsluft und in der zweiten Drehrichtung des Turbinenrades dem ersten Luftkanal Bremsluft und dem zweiten Luftkanal Antriebsluft zuführbar ist.

## Claims

1. High-speed rotary atomizer for applying coatings, in particular lacquerings, to workpieces, having
a) a housing (130; 230; 330);
b) at least one turbine wheel (110; 210; 310', 310'') which is arranged in the housing (130; 230; 230) and is able to be driven in opposing directions of rotation;
c) a bell cup (108; 208; 308) which is able to be set in rotation by the turbine wheel (110; 210; 310', 310'') ;
d) at least one air duct (112; 212', 212''; 312', 312'') which runs in the housing (130; 230; 330) and via which it is possible to supply driving compressed air to the turbine wheel (110; 210; 310', 310'') ;
e) at least one air duct (114; 214', 214''; 314', 314'') which runs in the housing (130; 230; 330) and via which it is possible to supply braking compressed air to the turbine wheel (110; 210; 310', 310'') ;
**characterized in that**
f) the turbine wheel (110; 210) is formed with vanes (116; 216), which are optimized for one direction of rotation in terms of flow, and is formed such that it is able to be mounted in two positions in which the vanes (116; 216) have the orientation which is correct for different directions of rotation;
or
g) two turbine wheels (310', 310'') are provided, which are connected rotationally conjointly to one another and whose vanes (316', 316'') are optimized for opposing directions of rotation, wherein
an air chamber separation device (322) is provided between the air chambers in which the two turbine wheels (310'; 310'') rotate.

2. High-speed rotary atomizer according to Claim 1 configured according to feature f), **characterized in that** those portions of the air ducts (112, 114) which are adjacent to the turbine wheel (110) run in an insert (119) which is able to be mounted in two different positions, wherein in one position, the air ducts (112, 114) are oriented such that the turbine wheel (110) is able to be driven in a first direction of rotation, and in the second position, the air ducts (112, 114) are oriented such that the turbine wheel (110) is able to be driven in a second direction of rotation.

3. High-speed rotary atomizer according to Claim 1 configured according to feature f), **characterized in that**
a) a first air duct (212') for driving air and a first air duct (214') for braking air are provided, and are oriented such that the turbine wheel (210) is able to be driven in a first direction of rotation;
b) a second air duct (212'') for driving air and a second air duct (214'') for braking air are provided, and are oriented such that the turbine wheel (210) is able to be driven in a second direction of rotation;
c) switching valves (220, 221) are provided, by way of which the driving air and the braking air are optionally able to be conducted to the first or second associated air duct (212', 212", 214', 214'').

4. High-speed rotary atomizer according to Claim 1 configured according to feature g), **characterized in that**
a) a first air duct (312') for driving air and a first air duct (314') for braking air are provided, via which the first (310') of the two turbine wheels (310', 310'') is able to be acted on with compressed air;
b) a second air duct (312'') for driving air and a second air duct (314'') for braking air are provided, via which the second (310'') of the two turbine wheels (310', 310'') is able to be acted on with compressed air;
c) switching valves (320, 321) are provided, by way of which it is optionally possible to supply the driving air and the braking air to one (310') of the two turbine wheels (310', 310'') or to the second (310'') of the two turbine wheels (310', 310'').

5. High-speed rotary atomizer according to Claim 1 configured according to feature f), **characterized in that**
a) a first air duct is provided, which is optionally able to be acted on with driving air or braking air, and is arranged such that, when driving air is fed, it drives the turbine wheel in a first direction of rotation and, when braking air is fed, brakes the turbine wheel rotating in a second direction of rotation;
b) a second air duct is provided, which is optionally able to be acted on with driving air or braking air, and is arranged such that, when driving air is fed, it drives the turbine wheel in the second direction of rotation and, when braking air is fed, brakes the turbine wheel direction of rotation rotating in the first direction of rotation;
c) switching valves are provided, by way of which it is possible to supply driving air to the first air duct and braking air to the second air duct in the first direction of rotation of the turbine wheel, and braking air to the first air duct and driving air to the second air duct in the second direction of rotation of the turbine wheel.

## Revendications

1. Atomiseur à rotation élevée, réalisé pour déposer des revêtements et notamment des laquages sur des pièces à usiner, comprenant :
a) un boîtier (130 ; 230 ; 330) ;
b) au moins une roue de turbine (110 ; 210 ; 310', 310"), logée dans ledit boîtier (130 ; 230 ; 330) et pouvant être entraînée dans des sens de rotation opposés ;
c) un embout campaniforme (108 ; 208 ; 308), auquel ladite roue de turbine (110 ; 210 ; 310', 310'') peut imprimer des rotations ;
d) au moins un conduit d'air (112 ; 212', 212" ; 312', 312") qui parcourt le boîtier (130 ; 230 ; 330), et par l'intermédiaire duquel de l'air comprimé d'entraînement peut être délivré à la roue de turbine (110 ; 210 ; 310', 310'') ;
e) au moins un conduit d'air (114 ; 214', 214" ; 314', 314") qui parcourt ledit boîtier (130 ; 230 ; 330), et par l'intermédiaire duquel de l'air comprimé de freinage peut être délivré à ladite roue de turbine (110 ; 210 ; 310', 310"),
**caractérisé par le fait que**
f) la roue de turbine (110 ; 210) est dotée d'ailettes (116 ; 216) techniquement optimalisées en vue d'un écoulement dans un sens de rotation, et est réalisée de telle sorte qu'elle puisse être montée en deux emplacements auxquels lesdites ailettes (116 ; 216) présentent l'orientation adéquate pour différents sens de rotation ;
ou par
g) la présence de deux roues de turbine (310', 310") verrouillées l'une à l'autre en rotation, et dont les ailettes (316', 316") sont optimalisées pour des sens de rotation opposés,
un dispositif (322), séparateur de vides interstitiels, étant prévu entre les vides interstitiels dans lesquels les deux roues de turbine (310', 310'') accomplissent des rotations.

2. Atomiseur à rotation élevée selon la revendication 1, dans un agencement structurel conforme à la particularité f), **caractérisé par le fait que** les tronçons des conduits d'air (112, 114), voisins de la roue de turbine (110), parcourent une pièce intégrée (119) pouvant être montée en deux emplacements différents, sachant que, à l'un desdits emplacements, les conduits d'air (112, 114) sont orientés de façon telle que la roue de turbine (110) puisse être entraînée dans un premier sens de rotation et sachant que lesdits conduits d'air (112, 114) sont orientés, au second emplacement, de façon telle que ladite roue de turbine (110) puisse être entraînée dans un second sens de rotation.

3. Atomiseur à rotation élevée selon la revendication 1, dans un agencement structurel conforme à la particularité f), **caractérisé par**
a) la présence d'un premier conduit d'air (212') dévolu à de l'air d'entraînement, et d'un premier conduit d'air (214') dédié à de l'air de freinage, qui sont orientés de façon telle que la roue de turbine (210) puisse être entraînée dans un premier sens de rotation ;
b) la présence d'un second conduit d'air (212") affecté à de l'air d'entraînement, et d'un second conduit d'air (214") assigné à de l'air de freinage, orientés de telle sorte que ladite roue de turbine (210) puisse être entraînée dans un second sens de rotation ;
c) la présence de vannes de commutation (220, 221) par lesquelles l'air d'entraînement et l'air de freinage peuvent être dirigés, sélectivement, vers le premier ou le second conduit d'air (212', 212", 214', 214") associé.

4. Atomiseur à rotation élevée selon la revendication 1, dans un agencement structurel conforme à la particularité g), **caractérisé par**
a) la présence d'un premier conduit d'air (312') dévolu à de l'air d'entraînement, et d'un premier conduit d'air (314') dédié à de l'air de freinage, par l'intermédiaire desquels la première (310'), au sein des deux roues de turbine (310', 310"), peut être sollicitée par de l'air comprimé ;
b) la présence d'un second conduit d'air (312") affecté à de l'air d'entraînement, et d'un second conduit d'air (314") assigné à de l'air de freinage, par l'intermédiaire desquels la seconde (310"), parmi les deux roues de turbine (310', 310"), peut être sollicitée par de l'air comprimé ;
c) la présence de vannes de commutation (320, 321) par lesquelles l'air d'entraînement et l'air de freinage peuvent être sélectivement délivrés à l'une (310') des deux roues de turbine (310', 310"), ou à la seconde (310") parmi lesdites deux roues de turbine (310', 310").

5. Atomiseur à rotation élevée selon la revendication 1, dans un agencement structurel conforme à la particularité f), **caractérisé par**
a) la présence d'un premier conduit d'air qui peut être sélectivement sollicité par de l'air d'entraînement ou par de l'air de freinage, et est disposé de façon telle qu'il entraîne la roue de turbine dans un premier sens de rotation, lors d'une alimentation par de l'air d'entraînement, et qu'il freine la roue de turbine, tournant dans un second sens de rotation, lors d'une alimentation par de l'air de freinage ;
b) la présence d'un second conduit d'air qui peut être sollicité, sélectivement, par de l'air d'entraînement ou par de l'air de freinage, et est disposé de façon telle qu'il entraîne la roue de turbine dans le second sens de rotation, lors d'une alimentation par de l'air d'entraînement, et qu'il freine la roue de turbine, tournant dans le premier sens de rotation, lors d'une alimentation par de l'air de freinage ;
c) la présence de vannes de commutation par lesquelles, dans le premier sens de rotation de la roue de turbine, de l'air d'entraînement et de l'air de freinage peuvent être délivrés, respectivement, au premier conduit d'air et au second conduit d'air et, dans le second sens de rotation de ladite roue de turbine, de l'air de freinage et de l'air d'entraînement peuvent être respectivement délivrés audit premier conduit d'air et audit second conduit d'air.
